# EUROPÄISCHE PATENTSCHRIFT

(11) **EP 2 445 663 B1**
(45) Veröffentlichungstag und Bekanntmachung des Hinweises auf die Patenterteilung: **10.08.2016**
(21) Anmeldenummer: 10726416.0
(22) Anmeldetag: 07.05.2010
(51) Int. Cl.: B22D 11/06, C21D 8/02

(54) **VERFAHREN UND VORRICHTUNG ZUM ERZEUGEN VON STAHLBÄNDERN MITTELS BANDGIESSEN**
METHOD AND DEVICE FOR PRODUCING STEEL STRIPS BY MEANS OF BELT CASTING
PROCÉDÉ ET DISPOSITIF DE FABRICATION DE BANDES D'ACIER PAR COULÉE EN BANDE

(30) Priorität: 26.06.2009 DE 102009031236
(43) Veröffentlichungstag der Anmeldung: 02.05.2012
(73) Patentinhaber: SMS group GmbH, 40237 Düsseldorf (DE)
(72) Erfinder: EICHHOLZ, Hellfried, 31241 Ilsede (DE); WANS, Jochen, 40667 Meerbusch (DE); SPITZER, Karl-Heinz, 38678 Clausthal-Zellerfeld (DE); HECKEN, Hans-Jürgen, 53520 Schuld (DE)
(74) Vertreter: Klüppel, Walter
(86) Internationale Anmeldenummer: PCT/DE2010/000551
(87) Internationale Veröffentlichungsnummer: WO 2010/149125

(56) Entgegenhaltungen:
- EP-A1- 0 312 572
- JP-A- 2 034 254
- JP-A- 60 187 448
- JP-A- 62 077 155
- JP-A- 62 161 443
- SPITZER K-H ET AL: "DIRECT STRIP CASTING (DSC) - AN OPTION FOR THE PRODUCTION OF NEW STEEL GRADES", STEEL RESEARCH, DUESSELDORF, DE, Bd. 74, Nr. 11/12, 1. Januar 2003 (2003-01-01), Seiten 724-731, XP009028744, ISSN: 0177-4832 in der Anmeldung erwähnt

## Beschreibung

Die Erfindung betrifft ein Verfahren zum Erzeugen von Stahlbändern mittels Bandgießen gemäß dem Oberbegriff des Anspruches 1 sowie eine Vorrichtung nach Anspruch 10.

Aus der JP 62161443 A ist ein Verfahren zum Gießen von dünnen Drähten bekannt, bei dem ein heißes Gas auf die Mündung der Gießdüse geblasen wird, um Anbackungen zu vermeiden.

Aus der JP 62077155 A ist es bekannt, die Seitenwangen bei einer Stranggießanlage mit Plasmabrennern zu erwärmen, um die Wanddicke des Stranges zu verringern.

Ein Verfahren der gattungsgemäßen Art zum Erzeugen von Stahlbändern mittels Bandgießen ist bekannt (steel research 74 (2003), No 11/12, page 724 - 731). insbesondere ist dieses als DSC-Verfahren bekannte Herstellungsverfahren geeignet zur Herstellung von Warmband aus Leichtbaustahl.

Bei dem bekannten Verfahren wird Schmelze aus einem Zulaufgefäß über eine Gießrinne und einem siphonartig als Gießdüse ausgebildeten Auslaufbereich auf ein umlaufendes Gießband einer horizontalen Bandgießanlage aufgegeben. Durch intensive Kühlung des Gießbandes erstarrt die aufgegebene Schmelze zu einem Vorband mit einer Dicke im Bereich zwischen 6 bis 20 mm. Nach der Durcherstarrung wird das Vorband einem Warmwalzprozess unterzogen,
Zur Vergleichmäßigung der Schmelzenverteilung auf dem Gießband sind im Aufgabebereich mehrere Strahlen eines inerten Gases in Form eines Rechens über die Breite verteilt auf das Schmelzbad gegen die Transportrichtung gerichtet.

Nachteilig bei dieser Bandgießanlage ist, dass es während des Betriebes am auslaufseitigen Bereich der Gießdüse zu Anbackungen kommen kann, die den Auslaufquerschnitt für die Schmelze zunehmend verringern.

Hierdurch bedingt kommt es zu einem ungleichmäßigen Zuführen des flüssigen Stahls auf das Band und in Folge zu Gießfehlern.

Untersuchungen zur Ursache der Anbackungen haben gezeigt, dass zum Einen die im Vergleich zur Schmelze niedrigere Temperatur an der Gießdüse die Ansatzbildung erst ermöglicht, zum Anderen wird die aus Keramik bestehende Gießdüse beim Schmelzenaustritt von auf der Schmelzbadoberfläche entstehenden Oxiden benetzt, die dort haften bleiben und dann eine ideale Oberfläche für ein weiteres Anwachsen der Anbackungen bilden.

Die Anbackungen bilden sich besonders im kritischen Tripelpunkt von Keramikgießdüse, umlaufendem gekühlten Gießband und flüssiger Metallschmelze und strömungsungünstigen Bereichen.

Aufgabe der Erfindung ist es, ein Verfahren zum Erzeugen von Stahlbändern mittels Bandgießen anzugeben, bei dem die zuvor geschilderten Probleme vermieden, zumindest aber deutlich verringert werden. Eine weitere Aufgabe besteht darin, eine Vorrichtung zur Durchführung des Verfahrens anzugeben.

Diese Aufgabe wird ausgehend vom Oberbegriff in Verbindung mit den kennzeichnenden Merkmalen des Anspruches 1 gelöst. Vorteilhafte Weiterbildungen sowie eine Vorrichtung zum Erzeugen von Warmbändern sind Gegenstand der weiteren Ansprüche.

Nach der Lehre der Erfindung wirkt auf den austrittsseitigen Bereich der Gießdüse und auf die daraus austretende Schmelze mindestens während des Gießvorgangs mindestens ein den Einwirkbereich inertisierender und erwärmender Plasmastrahl ein.

Das erfindungsgemäße Verfahren ist grundsätzlich für die Erzeugung von Warmbändern aus den verschiedensten metallischen Werkstoffen geeignet, insbesondere auch für Leichtbaustähle, wie beispielsweise hochmangenhaltige HSD^{®}-Stähle.

Bei Versuchen hat sich herausgestellt, dass durch die Einwirkung eines Plasmastrahls auf den Austrittsbereich einer Gießdüse und auf die Oberfläche der austretenden Metallschmelze - bedingt durch die große chemische Aktivität, die hoch wirksame Inertisierung und die Erwärmung - das Entstehen von Anbackungen wirksam verhindert wird.

Die Betriebszeiten und damit die Wirtschaftlichkeit der Bandgießanlage sowie die Qualität des gegossenen Bandes können dadurch deutlich gesteigert werden.

Das Plasma wird in an sich bekannter Weise durch Hochspannung oder mit Hochfrequenz induktiv oder kapazitiv im Brenner selbst oder gegen die Metallschmelze gezündet und mit Gleichstrom oder Wechselstrom aufrechterhalten. Die Stärke (Intensität) des Plasmas wird dabei vorteilhaft über einen Regelsatz bestehend aus einem Gasmisch-, Druck- und Mengenregler und aus einer Regeleinrichtung für die elektrischen Parameter eingestellt.

Durch die gut steuerbare Leistung des Plasmas und die hohe Temperatur des Plasmas kann vorteilhaft ein definierter Temperatureintrag in den Gießdüsenbereich eingestellt werden, um z. B. das Temperaturprofil in der Gießpfanne bzw. das Temperaturgefälle beim Gießen auszugleichen.

Um eine Inertisierung zu erreichen und damit die Bildung von Oxiden auf der Schmelzenoberfläche, die in der Folge zu Anbackungen an der Gießdüse führen könnten, zu vermeiden, wird als Prozessgas für das Plasma vorteilhaft ein inertes Gas, wie z. B. Argon oder Stickstoff, verwendet.

Als Plasmagas können aber neben Argon und Stickstoff auch andere Einzelgase oder auch Gasgemische mit Zusätzen von H₂, CO, CO₂ oder CH₄ und auch andere Kombinationen eingesetzt werden.

Durch die definiert einstellbare Inertisierung kann die Oberfläche (Oberflächenspannung) des Metallfilms sehr gut beeinflusst werden. Beispielsweise verhindert vorhandener Wasserstoff sehr gut die Oxydation der Schmelzenoberfläche.

Über die Inertisierung des Austrittsbereiches und eine gezielte Temperatursteuerung der Schmelzbadoberfläche kann vorteilhaft das Fließverhalten des Metallfilms und damit die Benetzbarkeit der Keramik im Hinblick auf die Vermeidung von Anbackungen beeinflusst werden.

Die Anwachsungen im besonders kritischen Tripelpunkt von Keramikgießdüse, Gießband und flüssiger Metallschmelze können mit dem erfindungsgemäßen Verfahren vorteilhaft verhindert werden.

Wie aus dem Stand der Technik bereits bekannt, ist vor der Gießdüse ein als Argonrechen ausgebildetes düsenartiges Element angeordnet, das den flüssigen Stahl auf der Gießdüse In einer ersten vorteilhaften Ausführungsform der Erfindung ist der Argonrechen derart modifiziert, dass ein oder mehrere Plasmabrenner nebeneinander oder in Schmelzflussrichtung gesehen hintereinander in das System integriert werden können, so dass eine Baueinheit entsteht. Die Plasmabrenner sind dabei so positioniert, dass diese über die gesamte Breite der Gießdüsen insbesondere auch auf den Kantenbereich einwirken können. Der Einsatz mehrerer Brenner ist vorteilhaft, weil damit die Effizienz der Inertisierung und Erwärmung gesteigert werden kann.

In einer zweiten vorteilhaften Ausführungsform wirken die Plasmabrenner sektoral auf den austrittsseitigen Gießdüsenbereich ein, wobei über eine gezielte separate Temperatursteuerung der einzelnen Brenner eine optimale Erwärmung der Gießdüse über deren Breite bzw. über die Breite des austretenden Schmelzbades vorgenommen werden kann.

Die Baueinheit ist erfindungsgemäß aus einem gut wärmeleitenden Material, wie z. B. Kupfer, hergestellt und wird mit Wasser intensiv gekühlt.

Es ist jedoch auch möglich, die Plasmabrenner unabhängig vom Argonrechen anzuordnen, wenn dies für den jeweiligen Einsatzzweck sinnvoller erscheint.

Die Strahlrichtung der Plasmabrenner ist entgegen der Gießrichtung vorteilhaft leicht nach unten geneigt in Richtung des flüssigen Stahls eingestellt, um auch die Schmelzbadoberfläche gezielt beeinflussen zu können. In den Kantenbereichen der Gießdüse sind die Plasmabrenner dafür auch leicht in Richtung Kantenbereich der austretenden Schmelze ausgerichtet.

In einer Zeichnung wird das erfindungsgemäße Verfahren näher erläutert. Es zeigen:
- **Figur 1**: in einer Draufsicht, eine schematische Darstellung des Gießdüsenbereiches einer erfindungsgemäßen Bandgießanlage ,
- **Figur 2**: wie Figur 1 in einer Seitenansicht.

In Figur 1 ist in einer Draufsicht eine schematische Darstellung des Gießdüsenbereiches einer erfindungsgemäßen Bandgießanlage dargestellt.

Metallschmelze 7 verläuft in dieser Darstellung von links nach rechts und ist durch einen Pfeil gekennzeichnet.

Im Bereich des Austritts der Metallschmelze 7 aus der Gießdüse ist eine aus einem Argonrechen, zur gleichmäßigen Schmelzenverteilung auf der Oberfläche des Gießbandes 3, und Plasmabrennern 9 (Figur 2) bestehende erfindungsgemäße Baueinheit 4 aus Kupfer dargestellt.

Die Plasmabrenner 9 sind so angeordnet, dass deren Plasmastrahlen 5 den Austrittsbereich der Metallschmelze 7 aus der Gießdüse und die Schmelzenoberfläche vollständig inertisieren und die Temperatur der Schmelze steuern können.

Zur Vergleichmäßigung der Schmelzenverteilung auf dem Gießband 3 sind die Düsen 6 des Argonrechens schräg nach unten auf die Metallschmelze 7 gerichtet.

In Figur 2 ist der Gießdüsenbereich in einer Seitenansicht gemäß Schnitt A - A aus Figur 1 dargestellt. Aus dieser Ansicht sind das ebenfalls aus Keramik bestehende Oberteil 8 und das Unterteil 8' der Gießdüse ersichtlich.

Die Baueinheit 4 mit Argonrechen und Plasmabrennern 9 ist im Austrittsbereich der Metallschmelze 7 aus der Gießdüse so angeordnet, dass einerseits die Düsen 6 ( Figur 1) des Argonrechens die austretende Metallschmelze gleichmäßig auf dem Gießband 3 verteilen und andererseits die Plasmastrahlen 5 der Plasmabrenner 9 den Austrittsbereich vollständig inertisieren können.

Für eine gezielte Temperatursteuerung der Metallschmelze 7 sind die Plasmabrenner 9 erfindungsgemäß in Richtung der austretenden Schmelze geneigt.

Die Plasmabrenner 9 werden über Kühlwasserbohrungen 10 mittels Wasser gekühlt und über eine Plasmagaszuführung 11 mit Plasmagas versorgt.

Nicht dargestellt sind die Zuleitungen für die elektrische Versorgung der Plasmabrenner, die in der Baueinheit 4 integriert sind.

**Bezugszeichenliste**

| **Nr.** | **Bezeichnung** |
|---|---|
| 1 | Seitenteile Gießdüse |
| 2 | Seitenbegrenzungen Gießband |
| 3 | Gießband |
| 4 | Baueinheit aus Argonrechen und Plasmabrennern |
| 5 | Plasmastrahlen |
| 6 | düsenartiges Element |
| 7 | Metallschmelze |
| 8.8' | Ober- und Unterteil Gießdüse |
| 9 | Plasmabrenner |
| 10 | Kühlwasserbohrungen |
| 11 | Plasmagaszuführung |

## Patentansprüche

1. Verfahren zum Erzeugen von Stahlbändern mittels Bandgießen, bei dem eine Metallschmelze (7) aus einem Zulaufgefäß über eine horizontal liegende Gießrinne und einem siphonartig als Gießdüse ausgebildeten Auslaufbereich auf ein umlaufendes Gießband (3) einer horizontalen Bandgießanlage, unter Schutzgas aufgegeben wird, **dadurch gekennzeichnet,**
**dass** auf den austrittsseitigen Bereich der Gießdüse (8,8') und auf die daraus austretende Metallschmelze (7) mindestens während des Gießvorgangs mindestens ein den Einwirkbereich inertisierender und erwärmender Plasmastrahl (5) einwirkt.

2. Verfahren nach Anspruch 1,
**dadurch gekennzeichnet,**
**dass** mehrere Plasmastrahlen (5) sektoral auf den gesamten austrittsseitigen Bereich der Gießdüse (8,8') und auf die daraus austretende Metallschmelze (7) einwirken,

3. Verfahren nach Anspruch 1 und 2,
**dadurch gekennzeichnet,**
**dass** die Leistung und die Temperatur des erzeugten Plasmastrahls (5) sektoral steuerbar ist.

4. Verfahren nach einem der Ansprüche 1 bis 3,
**dadurch gekennzeichnet,**
**dass** für die Erzeugung des Plasmas ein inertes Gas oder ein Gasgemisch mit inertem Gas verwendet wird,

5. Verfahren nach Anspruch 4,
**dadurch gekennzeichnet,**
**dass** als inertes Gas Argon oder Stickstoff verwendet wird.

6. Verfahren nach Anspruch 4 und 5,
**dadurch gekennzeichnet,**
**dass** als Gasgemisch ein inertes Gas mit Zusätzen von H₂, CO, CO₂ oder CH₄ verwendet wird.

7. Verfahren nach einem der Ansprüche 1 bis 6,
**dadurch gekennzeichnet,**
**dass** durch den einwirkenden Plasmastrahl (5) die Temperatur der austretenden Metallschmelze (7) gezielt beeinflusst und das entstehende Temperaturgefälle vom Zulaufgefäß zum Auslaufbereich der Gießdüse (8,8') ausgeglichen wird,

8. Verfahren nach einem der Ansprüche 1 bis 7,
**dadurch gekennzeichnet,**
**dass** die Oberflächenspannung und damit die Viskosität der aus der Gießdüse (8,8') austretenden Metallschmelze (7) gezielt beeinflusst wird.

9. Verfahren nach einem der Ansprüche 1 bis 8,
**dadurch gekennzeichnet,**
**dass** der Plasmastrahl (5) schon vor Beginn des Gießvorgangs auf den Austrittsbereich der Gießdüse (8,8') einwirkt.

10. Vorrichtung zum Erzeugen von Stahlbändern mittels Bandgießen, bestehend aus einem die Metallschmelze enthaltenden Zulaufgefäß mit einer horizontal liegenden Gießrinne und einem siphonartig als Gießdüse (8,8') ausgebildeten Auslaufbereich, einer Primärkühlzone mit einer horizontalen Bandgießanlage auf die die Metallschmelze unter Schutzgas aufgebbar ist, mit zwei Umlenkrollen und einem umlaufenden gekühlten-Gießband (3) zur Durchführung des Verfahrens nach einem der Ansprüche 1 bis 9,
**dadurch gekennzeichnet,**
**dass** mindestens ein auf den Auslaufbereich der Gießdüse (8,8') entgegen der Gießrichtung gerichteter, einen Plasmastrahl (5) erzeugender Plasmabrenner (9) angeordnet ist.

11. Vorrichtung nach Anspruch 10,
**dadurch gekennzeichnet,**
**dass** über die Gießdüsenbreite verteilt mehrere sektoral auf die Gießdüse einwirkende Plasmabrenner (9) in der Weise angeordnet sind, dass die Plasmastrahlen die gesamte Gießdüsenbreite erfassen.

12. Vorrichtung nach Anspruch 11,
**dadurch gekennzeichnet,**
**dass** die Plasmabrenner (9) in Schmelzflussrichtung gesehen hintereinander angeordnet sind.

13. Vorrichtung nach einem der Ansprüche 10 bis 12,
wobei im Aufgabebereich der Metallschmelze (7) auf das Gießband (3) mindestens ein als Rechen ausgebildetes düsenartiges Element (6) zum Austritt mehrerer Gasstrahlen eines inerten Gases zur Vergleichmäßigung der Schmelzenverteilung auf dem Gießband (3) angeordnet ist,
**dadurch gekennzeichnet,**
**dass** der Plasmabrenner (9) und das düsenartige Element (6) in einer Baueinheit (4) zusammengefasst sind.

14. Vorrichtung nach Anspruch 13,
**dadurch gekennzeichnet,**
**dass** die Baueinheit (4) wassergekühlt ist,

15. Vorrichtung nach einem der Ansprüche 10 bis12,
**dadurch gekennzeichnet,**
**dass** der Plasmabrenner (9) und das düsenartige Element (6) separat angeordnet sind.

16. Vorrichtung nach Anspruch 15,
**dadurch gekennzeichnet,**
**dass** der Plasmabrenner (9) und das düsenartige Element (6) jeweils wassergekühlt sind.

17. Vorrichtung nach einem der Ansprüche 10 bis 16,
**dadurch gekennzeichnet,**
**dass** die Strahlrichtung des Plasmabrenners (9) auf den unteren Austrittsbereich der Gießdüse in Richtung der Metallschmelze (7) geneigt ist.

## Claims

1. Method of producing steel strips by means of belt casting, in which a metal melt (7) is delivered under a protective gas from a feed vessel by way of a horizontally disposed pouring spout and a siphon-like outlet region, which is formed as a casting nozzle, onto a circulating casting belt (3) of a horizontal belt casting plant, **characterised in that** at least one plasma jet (5), which renders inert and heats the action region, acts on the outlet region of the casting nozzle (8, 8') and on the metal melt (7) issuing therefrom at least during the casting process.

2. Method according to claim 1, **characterised in that** the plurality of plasma jets (5) acts sectorially on the entire outlet region of the casting nozzle (8, 8') and on the metal melt (7) issuing therefrom.

3. Method according to claim 1 and 2, **characterised in that** the power and temperature of the plasma jet (5) produced is sectorially controllable.

4. Method according to any one of claims 1 to 3, **characterised in that** an inert gas or a gas mixture with an inert gas is used for generating the plasma.

5. Method according to claim 4, **characterised in that** argon or nitrogen is used as inert gas.

6. Method according to claim 4 and 5, **characterised in that** an inert gas with additions of H₂, CO, CO₂ or CH₄ is used as gas mixture.

7. Method according to any one of claims 1 to 6, **characterised in that** the temperature of the issuing metal melt (7) is selectively influenced by the acting plasma jet (5) and compensation for the resulting temperature gradient from the feed vessel to the outlet region of the casting nozzle (8, 8') is provided.

8. Method according to any one of claims 1 to 7, **characterised in that** the surface tension and thus the viscosity of the metal melt (7) issuing from the casting nozzle (8, 8') is selectively influenced.

9. Method according to any one of claims 1 to 8, **characterised in that** the plasma jet (5) acts on the outlet region of the casting nozzle (8, 8') even before the start of the casting process.

10. Device for producing steel strips by means of belt casting, consisting of a feed vessel, which contains the metal melt, with a horizontally disposed pouring spout and a siphon-like outlet region constructed as a casting nozzle (8, 8'), a primary cooling zone with a horizontal belt casting plant onto which the metal melt can be delivered under a protective gas, with two deflecting rollers and a circulating cooled casting belt (3), for carrying out the method according to any one of claims 1 to 9, **characterised in that** at least one plasma torch (9) directed towards the outlet region of the casting nozzle (8, 8') counter to the casting direction and generating a plasma jet (5) is arranged.

11. Device according to claim 10, **characterised in that** a plurality of plasma torches (9) distributed over the casting nozzle width and acting sectorially on the casting nozzle are so arranged that the plasma jets cover the entire casting nozzle width.

12. Device according to claim 11, **characterised in that** the plasma torches (9) are arranged one behind the other as seen in melt flow direction.

13. Device according to any one of claims 10 to 12, wherein at least one nozzle-like element (6), which is constructed as a rake, for the issue of a plurality of gas jets of an inert gas for homogenising the melt distribution on the casting belt (3) is arranged in the delivery region of the metal melt (7) onto the casting belt (3), **characterised in that** the plasma torch (9) and the nozzle-like element (6) are comprised in a constructional unit (4).

14. Device according to claim 13, **characterised in that** the assembly (4) is water-cooled.

15. Device according to any one of claims 10 to 12, **characterised in that** the plasma torch (9) and the nozzle-like element (6) are arranged separately.

16. Device according to claim 15, **characterised in that** the plasma torch (9) and the nozzle-like element (6) are each water-cooled.

17. Device according to any one of claims 10 to 16, **characterised in that** the jet direction of the plasma torch (9) onto the lower outlet region of the casting nozzle is inclined in the direction of the metal melt (7).

## Revendications

1. Procédé pour la production de bandes d'acier au moyen d'une coulée en bande, dans lequel on applique du métal liquide (7) à partir d'un récipient d'admission via un conduit de coulée disposé à l'horizontale et une zone de sortie réalisée sous la forme d'une busette de coulée possédant une configuration en forme de siphon sur une courroie de coulée périphérique (3) d'une installation horizontale de coulée en bande, sous l'atmosphère d'un gaz de protection, **caractérisé en ce qu'**au moins un jet de plasma (5) ayant pour effet de rendre inerte et de réchauffer la zone d'influence agit sur la zone côté sortie de la busette de coulée (8, 8') et sur le métal liquide (7) qui en sort, au moins au cours du processus de coulée.

2. Procédé selon la revendication 1, **caractérisé en ce que** plusieurs jets de plasma (5) agissent par secteur sur l'ensemble de la zone de la busette de coulée (8, 8') côté sortie et sur le métal liquide (7) qui en sort.

3. Procédé selon les revendications 1 et 2, **caractérisé en ce que** la puissance et la température du jet de plasma obtenu (5) peuvent être réglées par secteur.

4. Procédé selon l'une quelconque des revendications 1 à 3, **caractérisé en ce que**, pour la génération du plasma, on utilise un gaz inerte ou un mélange de gaz comprenant un gaz inerte.

5. Procédé selon la revendication 4, **caractérisé en ce qu'**on utilise de l'argon ou de l'azote pour faire office de gaz inerte.

6. Procédé selon les revendications 4 et 5, **caractérisé en ce qu'**on utilise un gaz inerte additionné de H₂, de CO, de CO₂ ou de CH₄, à titre de mélange de gaz.

7. Procédé selon l'une quelconque des revendications 1 à 6, **caractérisé en ce que**, via le jet de plasma agissant (5), on influence de manière ciblée la température du métal liquide (7) qui sort et on compense les chutes de température qui se manifestent entre le récipient d'admission et la zone de sortie de la busette de coulée (8, 8').

8. Procédé selon l'une quelconque des revendications 1 à 7, **caractérisé en ce qu'**on influence de manière ciblée la tension superficielle, partant la viscosité du métal liquide (7) qui sort de la busette de coulée (8, 8').

9. Procédé selon l'une quelconque des revendications 1 à 8, **caractérisé en ce que** le jet de plasma (5) agit déjà avant le début du processus de coulée sur la zone de sortie de la busette de coulée (8, 8').

10. Dispositif pour la production de bandes d'acier au moyen d'une coulée en bande, constitué par un récipient d'admission contenant le métal liquide, comprenant un conduit de coulée disposé à l'horizontale et une zone de sortie réalisée sous la forme d'une busette de coulée (8, 8') possédant une configuration en forme de siphon, par une zone de refroidissement primaire comprenant une installation horizontale de coulée en bande sur laquelle on peut appliquer le métal liquide sous l'atmosphère d'un gaz de protection, comprenant deux rouleaux de renvoi et une courroie de coulée périphérique refroidie (3), pour la mise en oeuvre du procédé selon l'une quelconque des revendications 1 à 9, **caractérisé en ce qu'**au moins une torche à plasma (9) générant un jet de plasma (5), est disposée sur la zone de sortie de la busette de coulée (8, 8') en étant orientée à l'encontre de la direction de coulée.

11. Dispositif selon la revendication 10, **caractérisé en ce que** plusieurs torches de plasma (9) agissant par secteur sur la busette de coulée sont disposées en étant réparties sur la largeur de la busette de coulée d'une manière telle que les jets de plasma couvrent la largeur totale de la busette de coulée.

12. Dispositif selon la revendication 11, **caractérisé en ce que** les torches de plasma (9) sont disposées les unes derrière les autres lorsqu'on regarde dans la direction d'écoulement de la masse en fusion.

13. Dispositif selon l'une quelconque des revendications 10 à 12, dans lequel, dans la zone d'application du métal liquide (7) sur la courroie de coulée (3), est disposé au moins un élément en forme de buse (6) réalisé sous la forme d'un râteau pour la sortie de plusieurs jets d'un gaz inerte pour l'uniformisation de la distribution de la masse fondue sur la courroie de coulée (3,) **caractérisé en ce que** la torche de plasma (9) et l'élément en forme de buse (6) sont rassemblés en une unité modulaire (4).

14. Dispositif selon la revendication 13, **caractérisé en ce que** l'unité modulaire (4) est refroidie avec de l'eau.

15. Dispositif selon l'une quelconque des revendications 10 à 12, **caractérisé en ce que** la torche de plasma (9) et l'élément en forme de buse (6) sont disposés de manière séparée.

16. Dispositif selon la revendication 15, **caractérisé en ce que** la torche de plasma (9) et l'élément en forme de buse (6) sont respectivement refroidis avec de l'eau.

17. Dispositif selon l'une quelconque des revendications 10 à 16, **caractérisé en ce que** la direction de projection de la torche de plasma (9) sur la zone de sortie inférieure de la buse de coulée est inclinée en direction du métal liquide (7).
